# FASCICULE DE BREVET EUROPEEN

(11) **EP 3 286 399 B1**
(45) Date de publication et mention de la délivrance du brevet: **11.12.2019**
(21) Numéro de dépôt: 16720462.7
(22) Date de dépôt: 18.04.2016
(51) Int. Cl.: E06B 7/084, E06B 9/28, E06B 9/264

(54) **DISPOSITIF PERFECTIONNE FORMANT JALOUSIE**
VERBESSERTE JALOUSIEFENSTERVORRICHTUNG
IMPROVED JALOUSIE WINDOW DEVICE

(30) Priorité: 23.04.2015 FR 1553649
(43) Date de publication de la demande: 28.02.2018
(73) Titulaire: Logiic, 97400 Saint-Denis (FR)
(72) Inventeur: LOMBARD, Grégoire, 97400 Saint Denis (FR)
(74) Mandataire: LLR
(86) Numéro de dépôt international: PCT/FR2016/050898
(87) Numéro de publication internationale: WO 2016/170258

(56) Documents cités:
- GB-A- 2 252 349
- JP-A- S52 100 735

## Description

La présente invention concerne un dispositif perfectionné formant jalousie.

On souhaite autant que possible équiper un bâtiment situé dans une région chaude, notamment tropicale, de moyens de ventilation naturelle assurant un confort thermique satisfaisant, ceci sans avoir à recourir à des moyens de climatisation onéreux et énergivores.

A cet effet, on a déjà proposé dans l'état de la technique d'équiper une ouverture de bâtiment pour fenêtre d'un dispositif formant jalousie.

Un dispositif formant jalousie comprend habituellement plusieurs volets pivotants articulés chacun autour d'un axe. Les différents axes pivotants des différents volets sont sensiblement parallèles entre eux.

L'axe de pivotement de chaque volet est matérialisé par une paire de premier et second tourillons, dits tourillons de support, solidaires en rotation du volet. Au moins un tourillon de support est muni de moyens de couplage avec des moyens d'entraînement en rotation de ce tourillon de support manœuvrés, par exemple, par une poignée formant levier.

Pour permettre à la lumière du jour d'accéder à l'intérieur du bâtiment, les volets du dispositif formant jalousie sont généralement transparents ou translucides.

Les premier et second tourillons de support sont montés tourillonnant dans respectivement des premier et second paliers de support ménagés dans des premier et second montants opposés formant dormant. Habituellement, on peut manœuvrer les volets en les faisant pivoter d'à peu près 90 degrés entre une position de fermeture de la fenêtre et une position de ventilation maximale permettant à l'air de circuler à travers la fenêtre.

Un dispositif formant jalousie du type évoqué ci-dessus permet de réaliser une ventilation naturelle efficace tout en permettant d'arrêter la pluie et de fermer la fenêtre pour éviter des intrusions non souhaitées d'animaux ou de personnes à l'intérieur du bâtiment.

Toutefois, un dispositif formant jalousie du type précité, présente certains inconvénients.

En effet, certaines règlementations imposent de protéger une ouverture de fenêtre des rayons du soleil, afin d'assurer une meilleure régulation thermique de l'intérieur du bâtiment. Ceci est réalisé dans l'état de la technique par l'ajout d'un équipement supplémentaire au dessus de l'ouverture de la fenêtre, formant casquette, protégeant cette fenêtre du soleil. Ce type d'équipement à l'inconvénient de créer une saillie sur la façade du bâtiment qui n'est pas toujours esthétique.

Par ailleurs, les volets d'un dispositif formant jalousie étant généralement transparents, ils ne permettent pas d'assurer une fonction d'occultation empêchant le passage de lumière à travers la fenêtre.

Les documents GB2252349A et JPS52100735A décrivent un dispositif formant jalousie comprenant deux volets pivotants.

L'invention a pour but de proposer un dispositif formant jalousie pouvant réaliser, avec des moyens simples et intégrés à ce dispositif, des fonctions de protection solaire et d'occultation.

A cet effet, l'invention a pour objet un dispositif formant jalousie selon la revendication 1.

Le dispositif formant jalousie selon l'invention étant équipé d'au moins un premier et un second volets pivotants autour d'un axe commun, l'un des deux volets pourra être opaque afin d'assurer à la fois les fonctions de protection solaire et d'occultation, ceci sans augmenter de façon gênante l'encombrement du dispositif formant jalousie.

De plus le dispositif formant jalousie selon l'invention est équipé d'un premier tourillon de liaison, solidaire du premier volet, coopérant avec un second palier de liaison, solidaire du second volet et d'un premier palier de liaison, solidaire du premier volet, coopérant avec un second tourillon de liaison, solidaire du second volet. Ces premier et second tourillons de liaison et ces premier et second paliers de liaison forment des moyens d'articulation qui sont dissymétriques, dans le sens où à une première extrémité des volets, le tourillon est porté par le premier volet et le palier est porté par le second volet, alors qu'à la seconde extrémité des volets, le tourillon est porté par le second volet alors que le palier est porté par le premier volet.

Cette dissymétrie permet d'obtenir une forme simplifiée des volets et des articulations, ainsi que des moyens d'articulation des volets entre eux moins encombrants.

L'invention peut également comporter les caractéristiques optionnelles suivantes :
- l'axe commun est matérialisé par des premier et second tourillons dits de support solidaires en rotation respectivement des premier et second volets, chacun des premier et second tourillons de support étant solidaire de moyens de couplage avec des moyens d'entraînement en rotation correspondants ;
- le premier tourillon de support et le premier tourillon de liaison sont ménagés sur une première broche solidaire d'un profilé du premier volet ;
- la première broche est montée dans une partie tubulaire du profilé, cette première broche étant immobilisée en rotation dans cette partie tubulaire par des moyens d'immobilisation, par exemple des moyens de clavetage ;
- les moyens d'immobilisation de la première broche dans la partie tubulaire du profilé du premier volet comportent une nervure axiale ménagée sur la première broche, formant moyens de clavetage, le second palier de liaison du second volet comportant un contour complémentaire de la première broche et de sa nervure axiale pour permettre le montage de la première broche à travers le second palier de liaison ;
- le premier palier de liaison est délimité par une partie tubulaire du profilé ;
- le premier volet comporte une première plaque montée dans une rainure du profilé, par exemple par effet de pincement ;
- le second palier de liaison et le second tourillon de liaison sont portés respectivement par deux organes séparés formant consoles reliés entre eux par une seconde plaque du second volet ;
- le second tourillon de support et le second tourillon de liaison sont ménagés sur une seconde broche solidaire en rotation de l'un des deux organes formant consoles ;
- les organes formant consoles portant le second palier de liaison et le second tourillon de liaison sont reliés à la seconde plaque par des moyens de vissage susceptibles de coulisser, avant serrage, dans au moins un rail de positionnement de la seconde plaque ;
- le second volet comporte au moins un élément d'étanchéité prolongeant respectivement une de deux extrémités opposées de la seconde plaque, cet élément d'étanchéité étant solidaire respectivement d'un des organes formant consoles portant le second palier de liaison et le second tourillon de liaison ;
- les premier et second tourillons de support sont montés tourillonnant respectivement dans des premier et second paliers de support ménagés dans deux montants opposés formant support.
- le premier volet est au moins en partie translucide et le second volet est opaque.

L'invention sera mieux comprise à la lecture de la description qui va suivre donnée uniquement à titre d'exemple et faite en se référant aux dessins annexés dans lesquels :
- la figure 1 est une vue en perspective d'un dispositif formant jalousie, selon l'invention ;
- la figure 2 est une vue en perspective de premier et second volets pivotants autour d'un axe commun du dispositif formant jalousie représenté sur la figure 1 ;
- la figure 3 est une vue en perspective du premier volet représenté sur la figure 2;
- la figure 4 est une vue en perspective d'une extrémité d'un profilé du premier volet représenté sur la figure 3 ;
- la figure 5 est une vue en perspective d'une première broche solidaire du profilé représenté sur la figure 4 ;
- la figure 6 est une vue en perspective du second volet représenté sur la figure 2;
- la figure 7 est une vue de détail de la partie cerclée VII de la figure 6 ;
- la figure 8 est une vue en perspective d'un organe du second volet, cet organe formant console et étant muni d'un élément d'étanchéité ;
- la figure 9 est une vue de côté du second volet montrant des moyens de vissage reliant l'organe formant console à une plaque du second volet ;
- les figures 10 à 12 sont des vues similaires à la figure 1 montrant le dispositif formant jalousie dans différentes configurations d'utilisation.

On a représenté sur la figure 1 un dispositif formant jalousie, selon l'invention, désigné par la référence générale 10.

Ce dispositif 10 comporte des premier 12 et second 14 montants opposés formant un support. Les montants 12, 14 forment par exemple deux côtés opposés d'un cadre formant dormant destiné à être placé dans une ouverture de fenêtre. Ces montants 12, 14 peuvent être fabriqués dans un matériau classique, par exemple en métal, notamment en aluminium.

Sur la figure 1, on a représenté deux paires de premier 16 et second 18 volets. Les volets 16, 18 d'une même paire pivotent autour d'un axe commun X entre une position de recouvrement des deux volets 16, 18 et une position d'écartement angulaire des volets 16,18 autour de l'axe commun X. De préférence, le débattement relatif angulaire autour de l'axe X entre les premier 16 et second 18 volets est compris entre 0 et 90 degrés.

Bien entendu, le dispositif formant jalousie 10 peut comporter plus que deux paires de volets 16,18 ou seulement une paire de volets 16,18.

Les paires de volets 16,18 sont sensiblement identiques, si bien que, dans ce qui suit, on ne décrira qu'une seule paire de volets 16,18.

En se référant aux figures 2, 3 et 6 on voit que le premier volet 16 comporte une première plaque 20 transparente ou translucide, par exemple en verre, ainsi qu'un profilé 22, par exemple en métal. La première plaque 20 est montée dans une rainure 24 du profilé 22, visible plus en détail sur la figure 4, par exemple par effet de pincement. Le cas échéant un joint élastique classique est intercalé entre la première plaque 20 et la rainure 24 pour éviter d'endommager cette plaque 20. Ce profilé 22 est par exemple en polymère ou en métal, par exemple en aluminium.

Le premier volet 16 est au moins en grande partie transparent ou translucide. En effet, le profilé 22 est opaque mais la plaque 20, qui constitue la majeure partie du premier volet 16, permet le passage de lumière à travers ce premier volet 16.

Le second volet 18 comporte une seconde plaque 26 opaque, par exemple en bois, en polymère ou en métal. Le matériau et l'épaisseur de la seconde plaque 26 sont choisis de façon qu'elle soit suffisamment rigide lors de la manœuvre du second volet 18, afin notamment d'éviter une torsion indésirable de cette seconde plaque 26. Le second volet 18 comprend également deux organes séparés 28, 30 formant chacun une console, par exemple en métal ou en polymère. Ces organes séparés formant consoles 28, 30 sont reliés entre eux par la plaque 26 du second volet 18. Le second volet 18 est donc dans son ensemble opaque.

On notera que les première 20 et seconde 26 plaques ont chacun une forme générale sensiblement rectangulaire et des dimensions adaptées pour que le second volet 18 puisse recouvrir, de préférence au moins en grande partie, le premier volet 16.

L'axe commun X est matérialisé par des premier 32 et second 34 tourillons, dits tourillons de support, solidaires en rotation respectivement des premier 16 et second 18 volets. Chacun des premier 32 et second 34 tourillons de support est solidaire de moyens 36, 38 de couplage avec des moyens d'entraînement en rotation et de manœuvre correspondants. Les moyens de couplage 36, 38 sont de préférence du type à coopération de formes complémentaires et comprennent, par exemple, des contours polygonaux destinés à coopérer avec des contours complémentaires d'éléments d'entrainement en rotation.

On notera que la manœuvre de l'ensemble des premiers volets 16 se fait à l'aide de premiers moyens d'entrainement en rotation et de manœuvre classiques (non représentés) comprenant par exemple une tringlerie, une poignée formant levier et/ou un treuil. De même, la manœuvre de l'ensemble des seconds volets 18 se fait à l'aide de seconds moyens d'entrainement et de manœuvre classiques (non représentés) comprenant par exemple une tringlerie, une poignée formant levier et/ou un treuil.

Les premier 32 et second 34 tourillons de support sont montés tourillonnant dans respectivement des premier et second paliers de support ménagés dans les montants opposés 12, 14 formant support. Sur les figures, seul le palier de support 39 ménagé dans le montant 12 est représenté.

En se référant plus particulièrement aux figures 3 à 8, on voit que l'axe commun X est également matérialisé par un premier tourillon de liaison 40 et un premier palier de liaison 42 solidaires du premier volet 16.

Dans l'exemple illustré, le premier tourillon de support 32 et le premier tourillon de liaison 40 sont ménagés sur une première broche 44 solidaire en rotation du profilé 22. En effet, la première broche 44 est montée emboîtée dans une partie tubulaire 46 du profilé 22. La première broche 44 est immobilisée en rotation dans cette partie tubulaire 46 par des moyens d'immobilisation comprenant par exemple une nervure axiale 48 ménagée sur la première broche 44. Cette nervure 48 forme ainsi des moyens de clavetage.

La première broche 44 est par exemple en métal, de préférence en aluminium, ou en polymère.

On notera que le premier palier de liaison 42 est délimité par une extrémité de la partie tubulaire 46 du profilé 22 opposée à l'extrémité de cette partie tubulaire 46 dans laquelle est logée la première broche 44.

Le premier tourillon de liaison 40 et le premier palier de liaison 42 sont destinés à coopérer respectivement avec un second palier de liaison 50 et un second tourillon de liaison 52 solidaires en rotation du second volet 18. Le second palier de liaison 50 est porté par le premier organe 28 formant console. Le second tourillon de liaison 52 est porté par le second organe 30 formant console.

On notera que le second tourillon de support 34, les moyens de couplage 38 solidaires de ce second tourillon de support 34 et le second tourillon de liaison 52 sont ménagés sur une seconde broche 54 solidaires en rotation du second organe 30 formant console. Cette seconde broche 54 est rapportée sur le second organe 30 formant support ou bien venue de matière avec ce second organe 30 formant support.

Les organes formant consoles 28, 30 portent donc respectivement le second palier de liaison 50 et le second tourillon de liaison 52 matérialisant l'axe commun.

Dans le cas le cas où la seconde broche 54 est rapportée sur le second organe 30, elle pourra être immobilisée en rotation dans un orifice de cette seconde broche 54 par des moyens de clavetage tels que ceux utilisés pour la première broche 44.

La seconde broche 54 est par exemple en métal, de préférence en aluminium, ou en polymère.

En se référant à la figure 9, on notera que chaque organe formant console 28, 30 est relié à la seconde plaque 26 par des moyens de vissage 56 susceptibles de coulisser, avant serrage, dans une paire de rails 58, ménagés dans la seconde plaque 26. Ces rails 58 permettent le positionnement de cette seconde plaque 26 par rapport aux organes formant consoles 28, 30. On notera que les deux rails 58 sont sensiblement parallèles et s'étendent sensiblement parallèlement à la plus grande dimension de la seconde plaque 26.

Pour chaque organe formant console 28, 30 et pour chaque rail 58, les moyens de vissage 56 comprennent par exemple une vis 60 et un écrou 62. La vis 60 est montée dans un siège passant 64 ménagé dans l'organe formant console correspondant 28, 30. L'écrou 62 est monté coulissant dans le rail 58 correspondant.

Selon une variante, on pourrait prévoir un seul rail 58 coopérant avec des moyens de vissage 56 correspondants portés par les organes formant consoles 28, 30.

Selon une autre variante, on pourrait relier chaque organe formant console 28, 30 à la seconde plaque 26 par des moyens autres que les moyens de vissage 56, à savoir des moyens classiques assurant une liaison rigide entre la seconde plaque 26 et les organes formant consoles 28, 30.

Pour le montage des deux volets 16, 18 ensemble, on pourra procéder, par exemple, de la façon suivante.

Tout d'abord on monte le premier volet 16 dans l'état où il est représenté sur la figure 3, à savoir la première plaque 20 emboîtée dans la rainure 24 du profilé et la première broche 44 emboîtée dans la partie tubulaire 46 du profilé.

Toutefois, préalablement à l'emboîtement de la première broche 44 dans la partie tubulaire 46 du profilé, on place autour de cette première broche 44 le premier organe formant console 28 en emboîtant le premier tourillon de liaison 40 dans le second palier de liaison 50. On notera que ce second palier de liaison 50 comporte un contour 66 complémentaire du contour de la première broche 44 et de sa nervure axiale 48 pour permettre le montage de la première broche 44 à travers le second palier de liaison 50 (voir figure 7).

Puis, on place autour de la seconde broche 54 le second organe formant console 30 en emboîtant le second tourillon de liaison 52 dans le premier palier de liaison 42 du profilé 22.

Enfin, on relie les organes formant support 28, 30 entre eux à l'aide des moyens de vissage 56 et de la seconde plaque 26, l'ajustement des positions des différents éléments se faisant grâce aux rails 58, avant serrage des moyens de vissage 56.

Le dispositif 10 comporte, le cas échéant, des moyens d'étanchéité du type équipant classiquement un dispositif formant jalousie. Par ailleurs, afin d'augmenter l'étanchéité à la pluie du dispositif formant jalousie 10, le second volet 18 comporte de préférence deux éléments d'étanchéité 68 prolongeant respectivement deux extrémités opposées de la seconde plaque 26. Ces deux éléments d'étanchéité 68 sont solidaires respectivement des deux organes formant consoles 28, 30 par exemple en étant venus de matière avec ces organes 28, 30.

En variante, le second volet 18 pourrait ne comporter qu'un seul élément d'étanchéité 68 porté par l'un des organes formant consoles 28, 30.

On notera que le second volet 18, équipé notamment des éléments d'étanchéité 68, optimise l'étanchéité du dispositif formant jalousie 10 ce qui est avantageux lorsqu'un tel dispositif est installé dans une région susceptible d'être soumises à des pluies importantes associées à des vents forts facilitant la pénétration d'eau et d'humidité entre les volets ceci même lorsque ces derniers sont fermés.

Le dispositif formant jalousie 10 décrit ci-dessus permet de réaliser diverses fonctions en réglant les positions angulaires relatives des volets 16, 18. Les principales fonctions sont décrites ci-dessous en se référant notamment à la figure 1 et aux figures 10 à 12.

Sur la figure 1, on a représenté le dispositif formant jalousie 10 dans une configuration de protection contre les rayons du soleil et de fermeture de ventilation (par fermeture du passage d'air à travers le dispositif 10).

En effet, chaque premier volet 16 est dans une position limite de fermeture de ventilation dans laquelle il est sensiblement parallèle aux montants 12, 14 et obture l'ouverture de la fenêtre en empêchant ainsi l'air de passer à travers cette fenêtre.

Par contre, chaque second volet 18 est dans une position limite sensiblement perpendiculaire au premier volet 16 protégeant l'ouverture de la fenêtre des rayons du soleil.

Sur la figure 10, on a représenté le dispositif formant jalousie 10 dans une configuration d'ouverture de ventilation, contrairement au cas précédent.

En effet, dans ce cas, les seconds volets 18 sont maintenus dans la position représentée sur la figure 1, dans laquelle ils protègent la fenêtre des rayons du soleil. Par contre, les premiers volets 16 sont placés dans une position limite sensiblement parallèle à celle des seconds volets 18 permettant le passage d'air à travers le dispositif formant jalousie.

Sur la figure 11, le dispositif formant jalousie 10 est représenté dans une configuration intermédiaire, permettant une ventilation plus limitée que dans le cas de la figure 10. En effet, dans ce cas, les premiers volets 16 sont dans une position intermédiaire entre les deux positions limites représentées sur les figures 1 et 10. Les seconds volets 18 sont dans une position angulaire sensiblement identique à celle des premiers volets 16 dans laquelle ils occultent partiellement la lumière du soleil.

Sur la figure 12, le dispositif formant jalousie 10 est représenté dans une configuration dans laquelle il assure une fonction d'occultation maximale et de fermeture de la ventilation.

En effet, les premiers volets 16 sont dans la position représentée sur la figure 1 de fermeture de la ventilation et les seconds volets 18 sont sensiblement dans la même position angulaire que celle des premiers volets 16, dans laquelle ils exercent une fonction d'occultation maximale. Ainsi, dans le cas de la figure 12, l'ensemble des volets, à savoir les premier 16 et second 18 volets sont dans une position sensiblement parallèle aux montants 12, 14.

L'invention n'est pas limitée au mode de réalisation présenté et d'autres modes de réalisation apparaîtront clairement à l'homme du métier.

En particulier, on notera que le dispositif 10 formant jalousie peut comporter des butées élastiques, s'intercalant entre les premiers et seconds volets lorsque ceux-ci sont dans des positions angulaires sensiblement identiques, pour éviter un contact direct entre des éléments rigides des premiers et seconds volets.

## Revendications

1. Dispositif formant jalousie, comprenant au moins des premier (16) et second (18) volets pivotant autour d'un axe commun (X) entre une position de recouvrement des deux volets (16, 18) et une position d'écartement angulaire des volets (16, 18) autour de l'axe commun, l'axe commun (X) étant matérialisé par un premier tourillon de liaison (40) solidaire du premier volet (16), destiné à coopérer avec un palier de liaison (50) solidaire du second volet (18), **caractérisé en ce que** l'axe commun est également matérialisé par un autre palier de liaison (42), solidaire du premier volet (16), destiné à coopérer avec un second tourillon de liaison (52) solidaire du second volet (18).

2. Dispositif selon la revendication 1, dans lequel le palier de liaison (42) solidaire du premier volet (16) est un premier palier de liaison (42), et le palier de liaison (50) solidaire du second volet (18) est un second palier de liaison, l'axe commun (X) étant matérialisé par des premier (32) et second (34) tourillons dits de support solidaires en rotation respectivement des premier (16) et second (18) volets, chacun des premier (32) et second (34) tourillons de support étant solidaire de moyens de couplage (36, 38) avec des moyens d'entraînement en rotation correspondants.

3. Dispositif selon la revendication 2, dans lequel le premier tourillon de support (32) et le premier tourillon de liaison (40) sont ménagés sur une première broche (44) solidaire d'un profilé (22) du premier volet (16).

4. Dispositif selon la revendication 3, dans lequel la première broche (44) est montée dans une partie tubulaire (46) du profilé (22), cette première broche (44) étant immobilisée en rotation dans cette partie tubulaire (46) par des moyens d'immobilisation (48), par exemple des moyens de clavetage.

5. Dispositif selon la revendication 4, dans lequel les moyens d'immobilisation de la première broche (44) dans la partie tubulaire (46) du profilé (22) du premier volet (16) comportent une nervure axiale (48) ménagée sur la première broche (44), formant moyens de clavetage, le second palier de liaison (50) du second volet (18) comportant un contour (66) complémentaire de la première broche (44) et de sa nervure axiale (48) pour permettre le montage de la première broche (44) à travers le second palier de liaison (50).

6. Dispositif selon l'une quelconque des revendications 3 à 5, dans lequel le premier palier de liaison (42) est délimité par une partie tubulaire (46) du profilé (22).

7. Dispositif selon l'une quelconque des revendications 3 à 6, dans lequel le premier volet (16) comporte une première plaque (20) montée dans une rainure (24) du profilé (22), par exemple par effet de pincement.

8. Dispositif selon l'une quelconque des revendications précédentes, dans lequel le palier de liaison (50) solidaire du premier volet (16) est un premier palier de liaison (50), et le palier de liaison (20) solidaire du second volet (18) est un second palier de liaison, le second palier de liaison (50) et le second tourillon de liaison (52) étant portés respectivement par deux organes séparés (28, 30) formant consoles reliés entre eux par une seconde plaque (26) du second volet (18).

9. Dispositif selon les revendications 2 et 8 prises ensemble, dans lequel le second tourillon de support (34) et le second tourillon de liaison (52) sont ménagés sur une seconde broche (54) solidaire en rotation de l'un des deux organes formant consoles (28, 30).

10. Dispositif selon la revendication 8 ou 9, dans lequel les organes formant consoles (28, 30) portant le second palier de liaison (50) et le second tourillon de liaison (52) sont reliés à la seconde plaque (26) par des moyens de vissage (56) susceptibles de coulisser, avant serrage, dans au moins un rail (58) de positionnement de la seconde plaque (26).

11. Dispositif selon l'une quelconque des revendication 8 à 10, dans lequel le second volet (18) comporte au moins un élément d'étanchéité (68) prolongeant respectivement une de deux extrémités opposées de la seconde plaque (26), cet élément d'étanchéité (68) étant solidaire respectivement d'un des organes formant consoles (28, 30) portant le second palier de liaison (50) et le second tourillon de liaison (52).

12. Dispositif selon la revendication 2, dans lequel les premier (32) et second (34) tourillons de support sont montés tourillonnant respectivement dans des premier et second paliers de support (39) ménagés dans deux montants opposés (12, 14) formant support.

13. Dispositif selon l'une quelconque des revendications précédentes, dans lequel le premier volet (16) est au moins en partie translucide et le second volet (18) est opaque.

## Patentansprüche

1. Jalousie bildende Vorrichtung zur Bildung von Jalousien, umfassend eine erste Klappe (16) und eine zweite Klappe (18), die um eine gemeinsame Achse (X) schwenkbar sind zwischen einer Position zum Überlappen der zwei Klappen (16, 18) und einer Position zum winkligen Aufspreizen der Klappen (16, 18) um die gemeinsame Achse, wobei die gemeinsame Achse (X) durch einen ersten Verbindungszapfen (40) gebildet ist, der mit der ersten Klappe (16) fest verbunden ist und für das Zusammenwirken mit einem Verbindungslager (50) vorgesehen ist, das mit der zweiten Klappe (18) fest verbunden ist, **dadurch gekennzeichnet, dass** die gemeinsame Achse ferner durch ein weiteres Verbindungslager gebildet ist, das mit der ersten Klappe (16) fest verbunden ist und für das Zusammenwirken mit einem zweiten Verbindungszapfen (52) vorgesehen ist, der mit der zweiten Klappe (18) fest verbunden ist.

2. Vorrichtung nach Anspruch 1, wobei das Verbindungslager (42), das mit der ersten Klappe (16) fest verbunden ist, ein erstes Verbindungslager ist und das Verbindungslager, das mit der zweiten Klappe (18) fest verbunden ist, ein zweites Verbindungslager ist, wobei die gemeinsame Achse (X) durch einen ersten so genannten Lagerzapfen (32) und einen zweiten so genannten Lagerzapfen (34) gebildet ist, die mit der ersten Klappe (16) bzw. der zweiten Klappe (18) drehfest verbunden sind, wobei jeder von dem ersten Lagerzapfen (32) und dem ersten Lagerzapfen (34) mit Mitteln zum Koppeln (36, 38) mit entsprechenden Drehantriebsmitteln fest verbunden ist.

3. Vorrichtung nach Anspruch 2, wobei der erste Lagerzapfen (32) und der erste Verbindungszapfen (40) auf einem ersten Stift (44) vorgesehen sind, der mit einem Profil (22) der ersten Klappe (16) fest verbunden ist.

4. Vorrichtung nach Anspruch 3, wobei der erste Stift (44) in einem rohrförmigen Teil (46) des Profils (22) gelagert ist, wobei dieser erste Stift (44) in seiner Drehung in diesem rohrförmigen Teil (46) durch Bewegungssperrmittel (48), zum Beispiel durch Verkeilungsmittel, gesperrt ist.

5. Vorrichtung nach Anspruch 4, wobei die Mittel zum Sperren der Bewegung des ersten Stifts (44) in dem rohrförmigen Teil (46) des Profils (22) der ersten Klappe (16) eine axiale Rippe (48) aufweisen, die auf dem ersten Stift (44) vorgesehen ist und Verkeilungsmittel bildet, wobei das zweite Verbindungslager (50) der zweiten Klappe (18) eine Kontur (66) aufweist, die zu dem ersten Stift (44) und zu seiner axialen Rippe (48) komplementär ist, um die Montage des ersten Stifts (44) durch das zweite Verbindungslager (50) hindurch zu gestatten.

6. Vorrichtung nach einem der Ansprüche 3 bis 5, wobei das erste Verbindungslager (42) durch einen rohrförmigen Teil (46) des Profils (22) begrenzt ist.

7. Vorrichtung nach einem der Ansprüche 3 bis 6, wobei die erste Klappe (16) eine erste Platte (20) aufweist, die in einer Nut (24) des Profils (22) gelagert ist, zum Beispiel durch Klemmwirkung.

8. Vorrichtung nach einem der vorhergehenden Ansprüche, wobei das Verbindungslager (50), das mit der ersten Klappe (16) fest verbunden ist, ein erstes Verbindungslager (50) ist und das Verbindungslager (20), das mit der zweiten Klappe (18) fest verbunden ist, ein zweites Verbindungslager ist, wobei das zweite Verbindungslager (50) und der zweite Verbindungszapfen (52) jeweils durch zwei getrennte Organe (28, 30) getragen werden, die Konsolen bilden und durch eine zweite Platte (26) der zweiten Klappe (18) miteinander verbunden sind.

9. Vorrichtung nach Anspruch 2 und 8 zusammen, wobei der zweite Lagerzapfen (34) und der zweite Verbindungszapfen (52) auf einem zweiten Stift (54) vorgesehen sind, der mit einem der zwei Konsolen bildenden Organe (28, 30) drehfest ist.

10. Vorrichtung nach Anspruch 8 oder 9, wobei die Konsolen bildenden Organe (28, 30), die das zweite Verbindungslager (50) und den zweiten Verbindungszapfen (52) tragen, mit der zweiten Platte (26) durch Schraubmittel (56) verbunden sind, die imstande sind, vor dem Festziehen, in wenigstens einer Schiene (58) zum Positionieren der zweiten Platte (26) zu gleiten.

11. Vorrichtung nach einem der Ansprüche 8 bis 10, wobei die zweite Klappe (18) wenigstens ein Abdichtungselement (68) aufweist, das jeweils eines der zwei entgegengesetzten Enden der zweiten Platte (26) fortsetzt, wobei dieses Abdichtungselement (68) jeweils mit einem der Konsolen bildenden Organe (28, 30) fest verbunden ist, die das zweite Verbindungslager (50) und den zweiten Verbindungszapfen (52) tragen.

12. Vorrichtung nach Anspruch 2, wobei der erste Lagerzapfen (32) und der zweite Lagerzapfen (34) in einem ersten bzw. zweiten Stützlager (39) drehbar gelagert sind, die in zwei gegenüberliegenden Lager bildenden Holmen (12, 14) vorgesehen sind.

13. Vorrichtung nach einem der vorhergehenden Ansprüche, wobei die erste Klappe (16) wenigstens zum Teil durchscheinend ist und die zweite Klappe (18) opak ist.

## Claims

1. Jalousie window device, comprising at least first (16) and second (18) louvres pivoting about a common axis (X) between a position in which the two louvres (16, 18) overlap and a position of angular separation of the louvres (16, 18) about the common axis, the common axis (X) consisting of a first connecting trunnion (40) integral with the first louvre (16), intended to cooperate with a connecting bearing (50) integral with the second louvre (18), **characterised in that** the common axis also consists of another connecting bearing (42) integral with the first louvre (16), intended to cooperate with a second connecting trunnion (52) integral with the second louvre (18).

2. Device according to claim 1, wherein the connecting bearing (42) integral with the first louvre (16) is a first connecting bearing (42), and the connecting bearing (50) integral with the second louvre (18) is a second connecting bearing, the common axis (X) consisting of first (32) and second (34) trunnions called support trunnions locked in rotation respectively with the first (16) and second (18) louvres, each of the first (32) and second (34) support trunnions being integral with means (36, 38) for coupling with corresponding means for driving in rotation.

3. Device according to claim 2, wherein the first support trunnion (32) and the first connecting trunnion (40) are formed on a first pin (44) integral with a profile (22) of the first louvre (16).

4. Device according to claim 3, wherein the first pin (44) is mounted in a tubular section (46) of the profile (22), this first pin (44) being immobilised in rotation in this tubular section (46) by immobilisation means (48), for example keying means.

5. Device according to claim 4, wherein the means for immobilising the first pin (44) in the tubular section (46) of the profile (22) of the first louvre (16) comprise an axial rib (48) formed on the first pin (44), forming keying means, the second connecting bearing (50) of the second louvre (18) comprising a contour (66) complementary to the first pin (44) and its axial rib (48) to allow the first pin (44) to be assembled through the second connecting bearing (50).

6. Device according to any one of claims 3 to 5, wherein the first connecting bearing (42) is delimited by a tubular section (46) of the profile (22).

7. Device according to any one of claims 3 to 6, wherein the first louvre (16) comprises a first plate (20) mounted in a groove (24) of the profile (22), for example by pinching effect.

8. Device according to any one of the preceding claims, wherein the connecting bearing (50) integral with the first louvre (16) is a first connecting bearing (50), and the connecting bearing (20) integral with the second louvre (18) is a second connecting bearing, the second connecting bearing (50) and the second connecting trunnion (52) being carried respectively by two separate members (28, 30) forming brackets connected together by a second plate (26) of the second louvre (18).

9. Device according to claims 2 and 8 taken together, wherein the second support trunnion (34) and the second connecting trunnion (52) are formed on a second pin (54) locked in rotation with one of the two members forming brackets (28, 30).

10. Device according to claim 8 or 9, wherein the members forming brackets (28, 30) carrying the second connecting bearing (50) and the second connecting trunnion (52) are connected to the second plate (26) by screwing means (56) capable of sliding, before tightening, in at least one rail (58) for positioning the second plate (26).

11. Device according to any one of claims 8 to 10, wherein the second louvre (18) comprises at least one sealing element (68) extending respectively one of the two opposite ends of the second plate (26), this sealing element (68) being integral respectively with one of the members forming brackets (28, 30) carrying the second connecting bearing (50) and the second connecting trunnion (52).

12. Device according to claim 2, wherein the first (32) and second (34) support trunnions are journaled in respectively first and second support bearings (39) formed in two uprights (12, 14) opposite each other forming a support.

13. Device according to any one of the preceding claims, wherein the first louvre (16) is at least partly translucent and the second louvre (18) is opaque.
